# EUROPÄISCHE PATENTSCHRIFT

(11) **EP 0 919 110 B1**
(45) Veröffentlichungstag und Bekanntmachung des Hinweises auf die Patenterteilung: **26.09.2001**
(21) Anmeldenummer: 97930399.7
(22) Anmeldetag: 25.06.1997
(51) Int. Cl.: H05B 6/70, H05B 6/80

(54) **HOCHMODIGER MIKROWELLENRESONATOR FÜR DIE HOCHTEMPERATURBEHANDLUNG VON WERKSTOFFEN**
HIGH-MODE MICROWAVE RESONATOR FOR THE HIGH-TEMPERATURE TREATMENT OF MATERIALS
RESONATEUR A HYPERFREQUENCES A MODE DE FONCTIONNEMENT ELEVE POUR TRAITEMENT DE MATERIAUX A HAUTE TEMPERATURE

(30) Priorität: 17.08.1996 DE 19633245
(43) Veröffentlichungstag der Anmeldung: 02.06.1999
(73) Patentinhaber: Forschungszentrum Karlsruhe GmbH, 76133 Karlsruhe (DE)
(72) Erfinder: FEHER, Lambert, D-76227 Karlsruhe (DE); LINK, Guido, D-76185 Karlsruhe (DE)
(86) Internationale Anmeldenummer: EP9703328
(87) Internationale Veröffentlichungsnummer: WO9808359

(56) Entgegenhaltungen:
- AU-B- 521 896
- FR-A- 2 072 618
- FR-A- 2 265 042
- D.L. JOHNSON; M.E. BRODWIN: "MICROWAVE SINTERING OF CERAMICS" 1.Juni 1988 , NORTHWESTERN UNIVERSITY; EPRI EM-5890 , EVANSTON, ILLINOIS, U.S.A. XP000619935

## Beschreibung

Die Erfindung betrifft einen hochmodigen Mikrowellenresonator für die Hochtemperaturbehandlung von Werkstoffen. Mit ihm sollen Keramiken gesintert oder Materialien getrocknet werden können. Dies gelingt um so besser, je homogener die Feldverteilung im Resonatorinnern oder dem Mikrowellenofen ist.

In der DE 43 13 806 wird eine Vorrichtung zum Erhitzen von Materialien durch Mikrowellen beschrieben. Die Vorrichtung besteht aus einer Heizkammer, durch die hindurch das zu prozessierende Material transportiert wird. Die Heizkammer hat ein Wandteil, das konkav gekrümmt ist. An dieser wird die eingekoppelte Mikrowelle reflektiert und auf das zu erwärmende Materialvolumen fokussiert.

Eine vergleichbare Einrichtung zeigt die WO 90/03714. Dort dient die Heizkammer zur Speisenerwärmung, um zu versuchen das zu erwärmende Speisenvolumen mit einem gleichmäßigeren Temperaturfeld zu versehen.

In der JP 4-137391 ist die Heizkammer um eine der ersten Reflexionswand gegenüber liegende zweite Reflexionswand erweitert, womit angestrebt wird das Prozeßvolumen mit einem verstärkten, gleichmäßigen Feld zu erfüllen, um damit eine gleichmäßige Aufheizung des Gegenstands zu erreichen.

In der US 5,532,462 wird ein zylindrisches Reaktionsgefäß beschrieben, dessen Inneres mit Mikrowellenenergie geizt wird. Hierzu die Multimod-Mikrowelle in das Gefäß derart eingekoppelt, daß sie an der Innenwand absorbiert und reflektiert wird, und zwar derart, daß die Absorption und Reflektion helikal fortschreitend erfolgen. Das Kesselinnere soll so gleichmäßig geheizt werden.

*In der FR-A 2 072 618 wird ein Mikrowellenresonator beschrieben, dessen Resonator ein prismatischer, bezüglich seiner Längsachse symmetrischer Hohlraum mit geradzahlig polygonalem Querschnitt ist. Die Mantelflächensegmente wie auch die beiden Stirnseiten sind eben. Die Homogenität des Feldes wird von einem Drehflügel erzeugt, welcher die Funktion einer Art Antenne bildet und die gleichmäßige Verteilung des von dem Flügel im Resonator abgestrahlten Mikrowellenstrahls fördert.*

Inhomogene Feldverteilungen führen beim ...

Inhomogene Feldverteilungen führen beim Sintern von Keramiken zu unterschiedlichen Dichten innerhalb einer Charge und zu inhomogenen Verdichtungen in einzelnen Proben, die letztlich mechanische Spannungen hervorrufen, die die Formteile deformieren oder gar zertrümmern. Diese Problematik und die daraus gezogene Erkenntnis, daß eine gleichmäßige Volumenheizung u. a. bei Sinterprozessen von bedeutendem Vorteil und großer Bedeutung bei der thermischen Materialprozessierung sind, werden in dem Aufsatz "Microwave Sintering of Zirconia-Toughened Alumina Composites" von H. D. Kimrey et al. abgehandelt (Mat. Res. Soc. Symp. Proc. Vol. 189, 1991 Material Research Sosiety, Seiten 243 bis 255). Es werden zwei hochmodige, zylindrische Mikrowellenöfen betrieben, der eine bei 2.45 GHz und der andere bei 28 GHz. Erfolgreich war der Sinterprozeß nur bei der hohen Frequenz.

Anläßlich des MRS Spring Meeting in San Francisco, April 11th, 1996 (Symp. Microwave Processing of Materials V) berichteten L. Feher et al. unter dem Titel "The MiRa/THESIS 3D-Code Package for Resonator Design and Modeling of Millimeter-Wave Material Processing" über die Simulation der Feldverteilung in einem vom IAP in Nizhny Novgorod benutzten Design eines hochmodigen, zylindrischen Resonators mit sphärischem Deckel. Es wird darin gezeigt, daß Resonatoren mit kreiszylindrischer oder sphärischer Geometrie eine durchweg verbesserungsbedürftige Feldverteilungen haben. Aufgrund ihrer Topologie treten Fokussierungen des Feldes im Resonatorinnern zwangsläufig auf, so daß im Vergleich zum Resonatorvolumen nur ein verhältnismäßig kleines Arbeitsvolumen mit einigermaßen homogener Feldverteilung bleibt. Zusätzliche technische Maßnahmen wie Modenrührer und diffuse Flächen (Streuflächen) bringen zwar Verbesserung, die aber für die gewerbliche bzw. industrielle Anwendung mit zu hohem Aufwand verbunden sind.

Der Erfindung liegt die Aufgabe zugrunde, starke inhomogene Feldüberhöhungen (Kaustiken) in einem Resonator, der als Mikrowellenofen verwendet wird, zu vermeiden und einen einkoppelnden Mikrowellenstrahl durch eine äußere Geometrie im Volumen zu verteilen, um dadurch ein aufzuwärmendes oder zu brennnendes bzw. zu sinterndes Gut einem weitgehend homogenen Feld aussetzen zu können.

Die Aufgabe wird durch einen hochmodigen Mikrowellenresonator gemäß Anspruch 1 gelöst.

Der Resonator ist ein prismatischer, bezüglich seiner Längsachse symmetrischer Hohlraum mit geradzahlig polygonalem Querschnitt. Alle Flächensegmente des Resonators sind eben oder gleichbedeutend, topologisch flach. Dadurch bleibt der eingekoppelte Mikrowellenstrahl bei Reflexionen an der Resonatorwand stets divergent und wird nicht wie bei kreiszylindrischen und sphärischen Geometrien immer wieder fokussiert.

Bei der ersten Reflexion erfährt der Strahl eine Aufteilung in zwei symmetrische Hälften, da die Strahlachse vom Mikrowellenkoppelfenster zunächst auf die nächstliegende, gemeinsame Kante zweier Mantelflächensegmente fällt. Damit erreicht man eine erste starke Auffächerung nach der ersten Reflektion, die bei erster Reflektion des Strahls an nur einem ebenen Wandsegment nicht erreicht wird.

Plausibel scheint zunächst, wenn der eingekoppelte Strahl stets derart reflektiert wird, daß eine Auffächerung erfolgt. Dann können ungebührliche Feldüberhöhungen, wie sie bei reiner Zylindergeometrie durch Fokussiereffekt auftreten, nicht zustande kommen. In Folge davon muß bei einer Resonatorgeometrie mit polygonalem Querschnitt nicht zu hoher Ordnung ein im Vergleich zur Zylindergeometrie viel größeres Nutzvolumen (auch Arbeits- oder Prozeßvolumen) zu erreichen sein.

Feldberechnungen mit einem speziell entwickelten Computerprogramm bestätigen diese Plausibilitätsbetrachtung. Zu diesem Zweck wurden Resonatordesignstudien mit diesem Computerprogramm, dem MiRa-Code (Microwave Raytracer), unter verschiedenen polygonalen Geometrien als meistversprechend ausgewählt. Der MiRa-Code dient zur Berechnung stationärer Wellenfelder und zeigt gute Übereinstimmung mit entsprechend realisierten Resonatoren.

Der MiRa-Code wurde als ein gitterloses analytisches Rechnerverfahren entwickelt mit dem komplexe Resonatorgeometrien untersucht werden können. Ein Strahlformalismus, der die kompletten Eigenschaften für elektromagnetische Felder im stationären Zustand repräsentiert, liefert die theoretische Basis für diesen Code. Dies erlaubt die Beschreibung eines monochromatischen, sich harmonisch ändernden Wellenfeld mit dem Vektorpotential${\text{A(x, t) = A(x) e}}^{\text{-iwt}} \text{.}$

Unter Einbeziehung von Eichtransformationen ist die Bedingung$\text{Φ(x, t) = O}$ immer einzuhalten (siehe nochmals o. e. MRS Spring Meeting 1996, insbesondere "Optical field calculations with the Mira-Code").

Im abhängigen Anspruch 2 wird der symmetrisch hexagonale Querschnitt des Resonators gekennzeichnet, weil mit ihm hinsichtlich der homogenen Feldverteilung geringster Schwankung das beste Ergebnis erreicht wurde und damit das Resonatorvolumen fast vollständig als Arbeitsvolumen benutzt werden kann. Andere geradzahlig polygonale Resonatorquerschnitte zeigen hinsichtlich der Feldhomogenität nicht diese Qualität. Dennoch, ein oktagonaler Resonatorquerschnitt ist immer noch wesentlich günstiger für die Ausprägung eines homogenen Feldes als die zum Stand der Technik angeführten Geometrien, selbst wenn sie noch einen Modenrührer im Resonatorinnern haben.

Die Innenwände des Resonators sind metallisch oder mit einer metallischen Schicht bedeckt, wodurch sie für die Mikrowelle ein Spiegel sind, der um so besser reflektiert, je höher die elektrische Leitfähigkeit der Wände ist. Darüber hinaus müssen sie in der Prozeßumgebung beständig, d. h. für die berührende Atmosphäre chemisch inert sein und müssen gekühlt werden, um bei thermischer Belastung, die überwiegend von Strahlung und mehr oder weniger untergeordnet von Konvektion herrührt, standzuhalten. Je nach Einsatzfall wird ein Material wie Silber oder Kupfer oder Gold oder Edelstahl oder ein sonstwie geeignetes metallisches Material als Wand oder Innenwandbeschichtung für den Resonator eingesetzt (Anspruch 3).

Die Einkopplung der Mikrowelle in den Resonator erfolgt von einer der beiden ebenen Stirnseiten. Die Einkoppelöffnung liegt außerhalb des Zentrums der Stirnseite (Anpruch 4), so daß es eine gemeinsame Kante zweier aneinanderstoßender Mantelsegmente gibt, die der Einkopplungsöffnung am nächsten liegt. Zu dieser Kante läuft die von der Einkopplungsöffnung ausgehende Strahlachse und teilt sich dort bei der ersten Reflexion zunächst in zwei Strahlachsen auf, die bis zur zweiten Reflexion spiegelbildlich zueinander verlaufen.

Durch die erreichte homogene Feldverteilung im stationären Zustand ist jetzt der Resonator als Mikrowellenofen sehr gut zur Sinterung keramischer Substanzen geeignet. Es können aber durchaus auch andere Gegenstände ausgeheizt oder getrocknet oder einfach temperiert werden (Anspruch 5).

In den Resonator wird ein quasioptischer Strahl mit gaußschem Strahlprofil oder ein diesem Profil nahekommender Mikrowellenstrahl eingekoppelt (Anspruch 6).

Die Vorteile des prismatischen Resonators mit geradzahligem, symmetrisch polygonalem Querschnitt und der gegen die Längsachse geneigten Strahleinkopplung mit anschließender symmetrischer Strahlaufteilung nach der ersten Reflexion hat sich nach auf den MiRa-Code gestützte Vorhersagen als optimal und vorteilhaft herausgestellt. Die theoretischen Befunde wurden experimentell bestätigt. Vor allem können weitere bekannte technische Hilfsmittel wie der Modenrührer und Streuscheiben (Diffusoren) entfallen. Sie bringen keine zusätzliche Verbesserung mehr. Damit ist die Voraussetzung für eine gleichmäßige Verarbeitung mehrerer zu glühender oder zu brennender Körper, sogenannte Grünkörper, geschaffen und der industrielle Einsatz nahegelegt.

Das im folgenden anhand der Zeichnung näher beschrieben Ausführungsbeispiel der Erfindung ist als Ofen für die Keramiksinterung vorgesehen.

Es zeigt:
Figur 1a Projektion des eingekoppelten Strahls senkrecht zur Resonatorachse,
Figur 1b Projektion des eingekoppelten Strahls parallel zur Resonatorachse,
Figur 2 der Mikrowellenofen mit hexagonalem Applikatoreinsatz und Kantenbeaufschlagung durch die Mikrowelle,
Figur 3 Abhängigkeit der Feldhomogenität und Energiedichte im Arbeitsvolumen von der Ordnung des polygonalen Querschnitts und der Art der Wandbeaufschlagung,
Figur 4 Blockdiagramm der Feldberechnung mit dem MiRa-Code.

Der in den Resonator 1 mit hexagonalem Querschnitt einkoppelnde, quasioptische Mikrowellenstrahl 2 wird in den beiden Figuren 1a und 1b strahloptisch vereinfacht mit den beiden ersten Reflexionen dargestellt. Der Mikrowellenstrahl 2 tritt in den Resonator 1 durch die Einkoppelöffnung 3 in der in der Figur 1a unteren Stirnfseite 4 ein. Die Strahlachse 5 des in den Resonator 1 eintretenden, ersten Strahlteils ist mit einem Winkel a zur Stirnseite 4 mit dem Einkoppelöffnung 3 geneigt. Sie ist so ausgerichtet, daß sie auf die nächstliegende Kante der zwei aneinanderstoßenden, ebenen Polygonflächen stößt. An diesen beiden aneinanderstoßenden Polygonflächen wird der Strahl 2 erstmalig reflektiert und gleichzeitig in zwei zueinander symmetrische Teile aufgeteilt. Der Innenraum des Resonators 1 wird durch den stets divergenten Strahlengang mit zunehmenden Reflexionen immer gleichmäßiger ausgefüllt.

In den Figuren 1a und 1b ist dieser Vorgang nur für die ersten beiden Reflexionen gezeigt, um anzudeuten, wie die Felderfüllung des Raumes und damit des Mikrowellenofens fortschreitet (In Wirklichkeit ist die stationäre Felderfüllung im Resonator nach dem Einkoppeln gewissermaßen sofort vorhanden). Stärkere lokale Feldüberhöhungen (Kaustiken) werden vermieden, infolge können keine sogenannten Hotspots in den im Resonator 1 aufgeheizten Keramikformen enstehen. Die zu prozeßierenden Keramikformen werden im Arbeitsvolumen (Prozeßvolumen) des Ofens (Resonators) dem Mikrowellenfeld ausgesetzt.

In Figur 2 besteht der Mikrowellenofen aus einem zylindrischen Gebilde 6 mit zwei Anschlußstutzen 7 und 8, wovon der eine 8 an der Mantelfläche ansetzt und der Temperaturmessung sowie dem Auspumpen bzw. Atmosphärefluten des Resonatorinnern dient und der zweite 7 schräg an einer der beiden Stirnflächen 4 ansetzt. Über letzterem wird die Mikrowelle 2 ins Resonatorinnere eingekoppelt. Deshalb ist er auch mit dem Koppelfenster 9 an der Stoßstelle zum strahlführenden Hohlleiter abgeschlossen.

Das Innere des Originalzylinders 6 ist von Stirnseite 4 zu Stirnseite 4 mit dem im Querschnitt hexagonalen Applikatoreinsatz 10 koaxial ausgelegt. In Figur 2 ist der Applikator 10 soweit um die Zylinderachse gedreht, daß die einfallende Strahlachse 5 auf die nächstliegende Kante zweier sich stoßender Polygonwände des Applikatoreinsatzes 10 fällt. Damit erfolgt dann dort die erste symmetrische Aufteilung des einfallenden Mikrowellenstrahls 2.

Der MiRa-Code als Instrument zur Ermittlung und Auslegung der optimalen Resonatorgeometrie ist ein entscheidendes Werkzeug. Er ist in seinen wesentlichen Zügen und seiner grundsätzlichen Benutzung in Figur 4 erläutert. Die detaillierteren Zusammenhänge dieses Codes sind in der o. e. Literaturstelle nachvollziehbar von den Autoren H. Feher et al. beschrieben. Im wesentlichen wird zunächst ein Resonatormodell mit polygonalem Querschnitt angenommen, modelliert und zur Berechnung der in dieser Resonatorgeometrie auftretenden Feldverteilung herangezogen. Die numerische Kalkulation erfolgt mit der MiRa-Feldberechnung, in der die in den Resonator 1 eintretende Mikrowelle 2 strahloptisch verfolgt wird. Die sukzessive Felderfüllung im Resonator 1 läßt sich schließlich u. a. videogeeignet darstellen, so daß z. B. als ein Ergebnis die Längs- und Querschnittsentwicklung der Feldverteilung im Resonatorinnern vorgeführt werden kann.

Zur Ofenauslegung ist es das Bestreben, die Energiedichte im definierten Arbeitsvolumen möglichst groß zu halten, bei gleichzeitiger geringer Streuung der Feldstärkewerte um den Mittelwert (homogene Verteilung). Das Arbeitsvolumen, zum Vergleich der Bedingungen, wird als das zusammenhängende Volumen definiert, das bei der zylindrischen Originalgeometrie die beste Feldqualität aufweist. Durch die Studie mit dem MiRa-Code zur Untersuchung der Feldhomogenität verschiedener prismatischer Applikatordesigns zeigte sich ein Optimum für die hexagonale Struktur mit Kantenbeaufschlagung gemäß Figuren 1a, b und 2b. Hier ist das Verhältnis
(Streuung der Energiedichte im Arbeitsvolumen) : (im Arbeitsvolumen zur Verfügung stehende mittlere Energiedichte)
minimal. In der Figur 3 ist der auf das Maximum (ungünstigste Fall) normierte Quotient für Kanten- bzw. Wandbeaufschlagung dargestellt. Die Kantenbeaufschlagung zeigt eine bis auf den pentagonalen Querschnitt bessere homogene Energieausbeute.

In Figur 3 ist die normierte Streuung gezeigt. Mit dem hexagonalen Applikator ergibt sich die Vorhersage, daß mit ihm die geringste Streuung bei möglichst hoher Energiedichte überhaupt zu erwarten ist. Dieser Befund ist experimentell bestätigt, und zwar zeigt sich eine großräumige, vollkommen homogene Schwärzung der in den Resonator gebrachten Thermopapiere in allen gemessenen Ebenen bis zur Applikatorbewandung. Die Vorausberechnungen werden also durch das Experiment bestätigt, so daß sich der MiRa-Code durch eine hohe Zuverlässigkeit auszeichnet. Berechnungen für polygonale Querschnitte höherer Ordnung konvergieren im Streuverhalten des Resonatorfeldes rasch gegen die Zylindergeometrie.

Als Balken für, Kante- Beaufschlagung durch die einkoppelnde Mikrowelle, ist das Verhältnis für die mittlere Energie und Streuung der Original- (Zylinder-) geometrie bei stillstehendem Modenrührer zu sehen. Der zweite Balken zeigt den Gewinn durch einen laufenden Modenrührer, der sich so schnell dreht, daß die Fluktuation durch die Einzelstellungen des Modenrührers nicht mehr nachweisbar sind. Die Originalkonfiguration kann in Streuung und zur Verfügung stehender Energiedichte vergleichbar einer kubischen (quadratischer Resonatorquerschnitt) Applikatorgeometrie angesehen werden, allerdings ist hier die Homogenität ohne ein technisches Hilfsmittel wie Modenrührer oder Streuscheibe erreicht.

Bei der Studie der Feldverteilung mit dem MiRa-Code hinsichtlich der experimentellen Überprüfung wurden die Polygone, mit quadratischem Querschnitt startend, in den zylindrischen Querschnitt des Originalresonators einbeschrieben. Damit steigt das Volumen mit zunehmender Kantenzahl an und folglich sinkt bei gleicher eingekoppelter Leistung die im Volumen zur Verfügung stehende Energiedichte. Dieses kommt insbesondere beim Pentagon zum Ausdruck.

Es ist für polygonale Querschnitte geradzahliger Ordnung eine deutliche Abnahme der Streuung von der Originalgeometrie ohne laufenden Modenrührer über den quadratischen Querschnitt bis hin zum hexagonalen Querschnitt gegeben. Erst ab dieser steigt die Streuung wieder an, ist aber für die Polygone geradzahliger Ordnung durchweg besser als bei Wandbeaufschlagung. Bedeutend stärker ist die normierte Feldstreuung für ungeradzahlige Polygone. Es konvergiert die normierte Streuung für polygonale Querschnitte höherer Ordnung rasch gegen die Originalgeometrie ohne laufenden Modenrührer.

### Bezugszeichenliste

- 1: Resonator
- 2: Mikrowellenstrahl, Mikrowelle
- 3: Einkopplungsöffnung
- 4: Stirnseite
- 5: Strahlachse
- 6: Zylinder, Gebilde
- 7: Anschlußstutzen
- 8: Anschlußstutzen
- 9: Koppelfenster
- 10: prismatischer Hohlraum, Applikatoreinsatz

## Patentansprüche

1. Hochmodiger Mikrowellenresonator für die Hochtemperaturbehandlung von Werkstoffen, *wobei der Resonator (1) ein prismatischer, bezüglich seiner Längsachse symmetrischer Hohlraum mit geradzahlig polygonalem Querschnitt ist und die Mantelflächensegmente als auch die beiden Stirnseiten (4) des Resonators (1) eben sind,*
***dadurch gekennzeichnet, daß***
die Strahlachse (5) des von einer der beiden Stirnseiten (4) einzukoppelnden Mikrowellenstrahls (2) schräg auf die nächstliegende Kante zweier aneinander stoßender Mantelflächensegmente fällt, wodurch der in den Resonator (1) eingekoppelte divergente Mikrowellenstrahl (2) bei der erstmaligen Reflexion nahe der Einkopplung (3) in zwei zueinander symmetrische Reflexions- und Beugungsanteile aufgefächert wird, und
bei den weiteren Reflexionen an den Resonatorinnenwänden stets aufgefächert wird, so daß im gesamten Resonatorvolumen eine weitgehend homogene Feldverteilung besteht.

2. Hochmodiger Mikrowellenresonator nach Anspruch 1,
**dadurch gekennzeichnet, daß**
zum Erreichen einer Homogenität des Feldes mit minimaler Schwankung der Querschnitt des Resonators (1) hexagonal oder oktagonal ist.

3. Hochmodiger Mikrowellenresonator nach Anspruch 2,
**dadurch gekennzeichnet, daß**
die Innenwände des Resonators (1) mit einem für den vorgesehenen Prozeß geeigneten metallischen Material hoher elektrischer Leitfähigkeit wie Silber oder Kupfer oder Gold oder Aluminium oder Edelstahl beschichtet sind, wodurch die Wände Spiegel für die eingekoppelte Mikrowelle (2) darstellen.

4. Hochmodiger Mikrowellenresonator nach Anspruch 3,
**dadurch gekennzeichnet, daß**
der Resonator (1) ein Ofen zur Hochtemperaturbehandlung von Materialien wie Erhitzen oder Trocknen oder Sintern und/oder Verschweißen von Keramiken oder zum Tempern von Halbleitern ist.

5. Hochmodiger Mikrowellenresonator nach Anspruch 4,
**dadurch gekennzeichnet, daß**
das Einkoppelfenster (3) von der Mitte der einen Stirnseite (4) versetzt angebracht ist.

6. Hochmodiger Mikrowellenresonator nach Anspruch 5,
**dadurch gekennzeichnet, daß**
der eingekoppelte Mikrowellenstrahl (2) ein quasioptischer Strahl mit gaußschem Strahlprofil oder einem diesem nahekommenden Profil ist.

## Claims

1. Highly modal microwave resonator for the high-temperature treatment of materials, with the resonator (1) being a prismatic and, in relation to its longitudinal axis, symmetric cavity with an even-numbered polygonal cross section and the lateral surface segments as well as both front surfaces (4) of the resonator (1) being plane, **characterized by**
the beam axis (5) of the microwave beam (2) to be coupled in via one of both front surfaces (4) hitting the nearest edge of two adjacent lateral surface segments in an inclined manner, as a result of which the divergent microwave beam (2) coupled in the resonator (1) is fanned up into two symmetrical reflection and diffraction components during first reflection near the coupling (3), and by
further reflections at the inner walls of the resonator always causing the beam to be fanned up such that a largely homogeneous field distribution exists in the entire resonator volume.

2. Highly modal microwave resonator according to claim 1, **characterized by**
the cross section of the resonator (1) being hexagonal or octagonal in order to obtain field homogeneity with minimum fluctuations.

3. Highly modal microwave resonator according to claim 2, **characterized by**
the inner walls of the resonator (1) being coated with a metal material of high electrical conductivity, which is suited for the process, e.g. silver or copper or gold or aluminum or stainless steel, as a result of which the walls represent mirrors for the coupled-in microwave (2).

4. Highly modal microwave resonator according to claim 3, **characterized by**
the resonator (1) representing a furnace for the high-temperature treatment of materials, such as the heating or drying or sintering and/or welding of ceramics, or for the annealing of semiconductors.

5. Highly modal microwave resonator according to claim 4, **characterized by**
the window for coupling in (3) being set off from the center of one front surface (4).

6. Highly modal microwave resonator according to claim 5, **characterized by**
the coupled-in microwave beam (2) representing a quasi-optical beam having a Gaussian beam profile or a profile that nearly corresponds to it.

## Revendications

1. Résonateur à hyperfréquences à mode de fonctionnement élevé pour le traitement à température élevée de matériaux, le résonateur (1) étant une cavité prismatique, symétrique par rapport à son axe longitudinal, à section polygonale paire, et les segments de surface enveloppe ainsi que les deux faces frontales (4) du résonateur (1) étant des surfaces planes,
**caractérisé en ce que**
l'axe (5) du faisceau hyperfréquences (2) injecté à travers l'une des deux faces frontales (4), est dirigé de façon inclinée sur l'arête la plus proche de deux segments de surface enveloppe qui se rejoignent, pour que le faisceau hyperfréquences (2), divergent, injecté dans le résonateur (1), soit ouvert en deux composantes symétriques par réflexion et diffraction, par la première réflexion à proximité du point d'injection (3) et,
pour les autres réflexions sur les parois intérieures du résonateur, les faisceaux s'ouvrent de plus en plus pour que l'ensemble du volume du résonateur présente une distribution très homogène du champ.

2. Résonateur à hyperfréquences à mode de fonctionnement élevé selon la revendication 1,
**caractérisé en ce que**
pour obtenir l'homogénéité du champ avec une oscillation minimale, la section du résonateur (1) est hexagonale ou octogonale.

3. Résonateur à hyperfréquences à mode de fonctionnement élevé selon la revendication 2,
**caractérisé en ce que**
les parois intérieures du résonateur (1) sont revêtues d'une matière métallique à conductivité électrique élevée, telle que de l'argent, du cuivre, de l'or, de l'aluminium ou de l'acier inoxydable, les parois constituant des miroirs pour le faisceau hyperfréquences (2) injecté.

4. Résonateur à hyperfréquences à mode de fonctionnement élevé selon la revendication 3,
**caractérisé en ce que**
le résonateur (1) est un four de traitement à haute température de matériaux, comme par exemple pour le chauffage, le séchage ou le frittage et/ou le soudage de matières céramiques, ou encore la trempe de semi-conducteurs.

5. Résonateur à hyperfréquences à mode de fonctionnement élevé selon la revendication 4,
**caractérisé en ce que**
la fenêtre de couplage (3) est réalisée de manière décentrée dans une face frontale (4).

6. Résonateur à hyperfréquences à mode de fonctionnement élevé selon la revendication 5,
**caractérisé en ce que**
le faisceau hyperfréquences (2) injecté est un faisceau quasi-optique à profil gaussien ou voisin d'un profil gaussien.
